# EUROPÄISCHE PATENTSCHRIFT

(11) **EP 0 934 497 B1**
(45) Veröffentlichungstag und Bekanntmachung des Hinweises auf die Patenterteilung: **07.08.2002**
(21) Anmeldenummer: 97945828.8
(22) Anmeldetag: 14.10.1997
(51) Int. Cl.: F26B 21/08

(54) **VERFAHREN ZUM TROCKNEN VON DÜNNEN SCHICHTEN SOWIE VORRICHTUNG ZUR DURCHFÜHRUNG DES VERFAHRENS**
METHOD AND DEVICE FOR DRYING THIN COATINGS
PROCEDE ET DISPOSITIF POUR SECHER DES COUCHES MINCES

(30) Priorität: 28.10.1996 DE 19644717
(43) Veröffentlichungstag der Anmeldung: 11.08.1999
(73) Patentinhaber: Hellmann-Hygrex Luft- und Klimatechnik GmbH, 22848 Norderstedt (DE); Gath, Dietmar, 35641 Schöffengrund (DE)
(72) Erfinder: GATH, Dietmar, D-35641 Schöffengrund (DE); HELLMANN, Claus, D-22339 Hamburg (DE)
(74) Vertreter: Knefel, Cordula, Dipl.-Phys.
(86) Internationale Anmeldenummer: EP9705650
(87) Internationale Veröffentlichungsnummer: WO9819124

(56) Entgegenhaltungen:
- EP-A- 0 044 898
- EP-A- 0 266 516
- WO-A-93/21489
- DE-A- 3 229 903
- DE-A- 3 734 994
- DE-U- 9 401 195
- DE-U- 29 504 040
- FR-A- 2 366 363
- US-A- 4 365 480

## Beschreibung

Die Erfindung betrifft ein Verfahren zum Trocknen von Dünnschichten auf Wasser-, Lösungsmittel- oder Alkoholbasis, die durch Spritzen, Tauchen oder Streichen auf Gegenständen aufgebracht wurden, sowie eine Vorrichtung zur Durchführung des Verfahrens.
Die beschriebenen Materialien werden zum Beschichten der verschiedensten Gegenstände verwendet, beispielsweise zum Beschichten und Lackieren von Autoteilen, Maschinenbauteilen, Blechen und dergleichen mehr.

Nach dem Stand der Technik werden die Beschichtungen aufgebracht und anschließend getrocknet.

Die Trocknung erfolgt nach dem Stand der Technik entweder durch Infrarotbestrahlung oder dadurch, daß warme Luft über die beschichteten Gegenstände geleitet wird, so daß die Trocknung durch Wärmekonvektion erfolgt. Nach dem Stand der Technik gibt es auch kombinierte Verfahren, wobei die beschichteten Gegenstände gleichzeitig warmer Luft und einer zusätzlichen Infrarotbestrahlung ausgesetzt werden. Hierbei werden die Werkstücke auf 60 °C bis 120 °C erhitzt, um die in der Dünnschicht enthaltene Feuchtigkeit zu verdampfen. Dadurch treten erhebliche Temperaturbelastungen an den Bauteilen und zum Teil thermisch bedingte chemische Umsetzungen auf.

Die zum Stand der Technik gehörenden Verfahren haben den Nachteil, daß sie sehr energie- und zeitaufwendig sind, letzteres insbesondere durch Aufheizen des Werkstückes, auf dem die Dünnschicht aufgebracht ist, so daß die Trocknung mehrere Stunden erfordert. Darüber hinaus müssen die Werkstücke nach dem Trocknen von ihrer Aufheiztemperatur, das heißt von 60 °C bis 120 °C, wieder auf circa 30 °C abgekühlt werden, damit eine Weiterverarbeitung dieser Teile erfolgen kann und diese Teile handhabbar sind.

Ein wesentlicher Nachteil ist ferner die Hautbildung über noch feuchten Grundschichten bei dem Überstreichen mit warmer Luft und die Erwärmung der Werkstücke auf hohe Temperaturen.

Werden die Werkstücke während des Trocknungsverfahrens beispielsweise auf einem Förderband transportiert, besteht bei den zum Stand der Technik gehörenden Verfahren die Gefahr einer Überhitzung bei einem Förderbandstillstand.

Weitere Nachteile der zum Stand der Technik gehörenden Trocknungsverfahren sind, daß Wärme, Feuchtigkeit und Geruchsstoffe in die Umwelt entweichen können, und daß eine Isolierung der warmluftführenden Bauteile notwendig ist, zum einen, um den Energieverbrauch in Grenzen zu halten und zum anderen, um arbeitende Personen zu schützen.

Bei den zum Stand der Technik gehörenden Trocknungsverfahren kann die Wärmeeinwirkung auf die Oberfläche einer Dünnschicht zum Verschließen und zur Bildung von Bläschen führen. Dadurch ist die Durchtrocknung der Schicht bis auf das Grundmaterial nicht gesichert.

Darüber hinaus treten bei den zum Stand der Technik gehörenden Trocknungsverfahren häufig Farbtonverschiebungen auf, die nicht erwünscht sind. Weiterhin tritt bei den zum Stand der Technik gehörenden Trocknungsverfahren bei den Lacken eine "Orangenhaut" auf, das heißt, der Lack ist nach dem Trocknen leicht gewellt.

Gemäß dem Stand der Technik (DE 295 04 040 U1) ist ein Industrietrockner mit verbessertem Wirkungsgrad bekannt.

Nachteil dieses zum Stand der Technik gehörenden Industrietrockners ist, dass die Temperatur der entfeuchteten Luft nicht einstellbar ist, da der Luftentfeuchter (2) baulich vorbestimmt ist durch den Wärmetauscher (15), den Luftkühler (16), den Wärmetauscher (17) und den Lufterhitzer (18). Bei diesen zum Stand der Technik gehörenden Industrietrocknern wird keine Energie aus dem System abgeführt, so dass sich die Temperatur selbsttätig einstellt und damit sich während des Trocknungsprozesses kontinuierlich erhöht.

Zum Stand der Technik (DE 37 34 994 A1) gehört weiterhin ein Verfahren und eine Einrichtung zum vollautomatischen Trocknen von gereinigten Gegenständen. Gemäß diesem Verfahren wird mit einer Trocknungsluft gearbeitet, die einen Temperaturbereich von 40 °C bis 80 °C aufweist. Wie schon mehrfach ausgeführt, ist dieser hohe Temperaturbereich von erheblichem Nachteil.

Weiterhin gehört zum Stand der Technik (US-A-4,365,480) eine Vorrichtung zum Auskondensieren von Wasser aus einem Gas. Mit dieser Vorrichtung ist jedoch eine Trocknung von Lackschichten auf Werkstücken nicht möglich.

Das der Erfindung zugrunde liegende technische Problem besteht darin, ein Trocknungsverfahren sowie eine Vorrichtung zur Durchführung des Verfahrens anzugeben, bei dem die Trocknungszeit erheblich verkürzt ist, bei dem ein wesentlich geringerer Energieverbrauch gegeben ist, und das darüber hinaus bei hitzeempfindlichen Teilen anwendbar ist.

Dieses technische Problem wird durch die Merkmale des Anspruches 1 sowie die Merkmale des Anspruches 8 gelöst.

Dadurch, daß zum Trocknen Luft verwendet wird, die eine relative Feuchte zwischen 0 % und 30 % aufweist, vorzugsweise eine relative Feuchte von circa 10 % (trockene Luft), und dadurch, daß die trockene Luft über und/oder um das zu trocknende Werkstück geleitet wird, nimmt die trockene Luft die Feuchtigkeit der auf dem Werkstück aufgebrachten Dünnschicht auf. Dadurch, daß dem Werkstück ständig trockene Luft zugeführt wird, wird eine immer annähernd gleich große Dampfdruckdifferenz aufrechterhalten, wodurch das Abdunsten der Feuchtigkeit an der Werkstückoberfläche beschleunigt wird. Die dampfförmig austretende Feuchtigkeit wird von der Umgebungsluft sofort aufgenommen. Gemäß dem erfindungsgemäßen Verfahren wird die Temperatur der Luft mittels einer zusätzlichen Kühlvorrichtung mit einem im Kreislauf zirkulierenden Kältemittel und durch eine anschließende Erwärmung auf einem niedrigen Temperaturniveau von 15 °C bis 60 °C gehalten.

Gemäß dem erfindungsgemäßen Verfahren wird die trockene Luft durch Abkühlen sogenannter "feuchter Luft", also Luft mit einer relativen Feuchte von mehr als 40 %, in einem Trockenluftaggregat durch Kondensation gewonnen. Nach dem Entwässern wird die Luft wieder erwärmt und zur Feuchtigkeitsaufnahme dem Lackiergut zugeführt.

Die trockene Luft nimmt die Feuchtigkeit der Dünnschicht auf den Werkstücken auf. Die Werkstücke befinden sich in einem Gehäuse. Das Gehäuse kann als Schrank zur Aufnahme der Werkstücke ausgebildet sein, in dem beispielsweise große Werkstücke, wie Unterteile von Bussen oder dergleichen, angeordnet werden. Nachdem die Luft über die zu trocknenden Werkstücke geleitet worden ist, verläßt die Luft das Gehäuse und wird wiederum dem Trockenluftaggregat zugeführt, so daß die Luft wieder entfeuchtet wird. Die Luft wird anschließend wiederum erwärmt und den zu trocknenden Werkstücken erneut zugeführt.

Der erfindungsgemäße Trocknungsvorgang stellt ein geschlossenes System dar, bei dem keine Abluft entsteht. Dieses hat den Vorteil, daß keine Geruchsstoffe, keine Feuchtigkeit und keine Wärme nach außen transportiert werden.

Die bei der Entfeuchtung der Luft entstehende Wärme wird für die Wiedererwärmung der Luft nach dem Entfeuchten verwendet.

Hierdurch ist gewährleistet, daß das erfindungsgemäße Verfahren nur einen sehr geringen Energieverbrauch hat, da ein geschlossenes System vorhanden ist.

Die entfeuchtete Luft wird auf eine Temperatur von circa 15 °C bis 60 °C erwärmt. Dieses ist ausreichend für die Trocknung mit trockener Luft. Dadurch weist das erfindungsgemäße Verfahren folgende Vorteile auf:
a) Der Energieverbrauch ist sehr gering.
b) Es ist keine Abkühlstrecke für die Werkstücke erforderlich, da die Werkstücke sich lediglich auf circa 20 °C bis 25 °C erwärmen.
c) Die mit einer Dünnschicht belegten Teile werden keinen thermischen Belastungen ausgesetzt, da die im Kreisprozeß erhitzte Luft zu keiner wesentlichen Aufheizung des zu belegenden Gutes führt, da durch die Verdunstungskühlung die Oberfläche kalt bleibt.
d) Es ist keine Überhitzung der Werkstücke möglich.
e) Es ist ein einfacher Anlagenaufbau möglich, da keine Wärmeisolierung notwendig ist.

Dadurch, daß die Werkstücke keinen thermischen Belastungen ausgesetzt werden bei dem erfindungsgemäßen Verfahren, ist es möglich, auch hitzeempfindliche Teile zu trocknen. Das bedeutet, daß beispielsweise Kunststoffteile getrocknet werden können, die nicht über 50 °C bis 60 °C erhitzt werden dürfen. Es ist auch möglich, Teile zu trocknen, die schon mit beispielsweise Gummidichtungen oder Ölfüllungen versehen sind. Durch die relativ niedrigen Temperaturen nehmen diese keinen Schaden.

Durch die niedrigen Temperaturen ist darüber hinaus keine Isolierung der Vorrichtung notwendig, da laut Sicherheitsbestimmungen die Arbeitstemperaturen nur bis 20 °C über der Raumtemperatur liegen dürfen.

Die für die Trocknung vorgesehenen Gehäuse werden den Bedingungen des Einzelfalles angepaßt. Sollen beispielsweise Fahrzeugunterböden von Bussen getrocknet werden, ist ein entsprechender Trocknertunnel erforderlich, durch den der gesamte Unterboden eines Busses durchgefahren werden kann. Für die Trocknung von Eisenbahn- und Automodellen kann eine Art Schubladensystem vorgesehen sein, in dem jedes Modell einzeln angeordnet wird. Die trockene Luft wird hierbei durch die einzelnen Schubladen des Schubladensystems geleitet.

Das erfindungsgemäße Verfahren hat den Vorteil, daß zur Trocknung ein wesentlich geringerer Zeitaufwand notwendig ist als bei den zum Stand der Technik gehörenden Verfahren. Mit dem erfindungsgemäßen Verfahren dauert der Trocknungsvorgang, je nach Material und Oberfläche, zwischen drei und zehn Minuten. Bei sehr zerklüfteten Teilen kann sich der Zeitaufwand auf zwölf bis fünfzehn Minuten erhöhen. Dieses liegt daran, daß die trockene Luft in Ritze und Ausnehmungen nicht so gut eindringen kann, so daß in diesen Ritzen und Ausnehmungen Luft steht, die mit Flüssigkeit gesättigt ist, so daß der Trocknungsvorgang stagniert. Hier kann mittels eines Gebläses oder mittels Düsen die Luftzirkulation in alle Ritzen und Ausnehmungen gewährleistet werden.

Bei ebenen Blechen liegt die Zeit für die Lufttrocknung bei circa drei bis vier Minuten. Die Zeit für die Lufttrocknung ist abhängig von der Art der verwendeten Beschichtungsflüssigkeit.

Weiterer Vorteil des erfindungsgemäßen Verfahrens ist, daß nur 10 % bis 25 % des Energieaufwandes der zum Stand der Technik gehörenden Verfahren benötigt wird.

Weitere Einzelheiten der Erfindung können den Unteransprüchen entnommen werden.

Die Erfindung wird im folgenden anhand einer Zeichnung näher erläutert. Hierbei zeigen:
- Fig. 1: eine Trocknungsvorrichtung;
- Fig. 2: eine Trocknungsvorrichtung mit einer zusätzlichen Kühlvorrichtung.

Die in Fig. 1 dargestellte Ausführungsform wird für die Erfindung nicht beansprucht, sie ist jedoch für die in Fig. 2 gezeigte Vorrichtung relevant.

Die Fig. 1 zeigt eine Vorrichtung (1) mit einer Entwässerungsvorrichtung (2) für eine Lackschicht auf Wasserbasis, durch die feuchte Luft (3) geleitet wird. Die feuchte Luft (3) wird in der Entwässerungsvorrichtung (2) durch Kondensation entwässert, derart, daß die Luft einen Dampfpartialdruck von 0 bis 16 mbar aufweist. Das Kondensat (12) wird in einem Becken (4) aufgefangen. Die auskondensierte Luft (5) wird durch eine Heizvorrichtung (17) geleitet und mittels eines Ventilators (7) in Richtung des Pfeiles (A) in einen Bereich (8) der Vorrichtung (1) geleitet. Die trockene Luft streicht hierbei durch Zirkulation über Werkstücke (9), welche beschichtet sind und getrocknet werden sollen. Die trockene Luft nimmt hierbei die Feuchtigkeit aus dem Lack auf, so daß die Luft im Bereich (10) wiederum eine höhere relative Feuchte aufweist.

Die feuchte Luft wird in Richtung des Pfeiles (B) wieder der Entwässerungsvorrichtung (2) zugeführt, wo der Luft (3) erneut das Wasser entzogen wird.

Die Luft weist im Bereich (8) eine Temperatur von 15 °C bis 60 °C auf. Die Werkstücke (9) werden bei Überstreichen mit der trockenen, auf 15 °C bis 60 °C erwärmten Luft nicht wesentlich erhitzt, da durch die Verdunstungskühlung die Oberfläche der Werkstücke (9) kalt bleibt. Die Vorrichtung (1) bildet einen geschlossenen Kreislauf für die zirkulierende Luft.

Die Vorrichtung (1) kann auch mit einem offenen Kreislauf gefahren werden. Beispielsweise kann die Vorrichtung (1) als Durchlaufanlage ausgebildet sein mit offenen Durchfahrtsöffnungen für die zu trocknenden Teile.

Die Vorrichtung (1) weist ein Gehäuse (11) auf, in dem der Vorgang Entwässern der Luft, Erhitzen der trockenen Luft, Trocknung der Werkstücke und Zurückleiten der Feuchtluft zur Entwässerungsvorrichtung (2) in einem geschlossenen Kreislauf durchgeführt wird.

Die Vorrichtung arbeitet in derselben Weise für die Trocknung jeder Art von dünnen Schichten, sei es auf Wasser-, Alkohol- oder anderer Lösungsmittelbasis, aber auch bei Verwendung von Fetten oder Klebern und dergleichen.

Gemäß Fig. 2 weist die Trocknungsvorrichtung (1) in einer bevorzugten Ausführung der Erfindung eine zusätzliche Kühlvorrichtung (13) auf. In der zusätzlichen Kühlvorrichtung (13) wird ein im Kreislauf zirkulierendes Kältemittel, mit welchem die Entwässerungsvorrichtung (2) betrieben wird, gekühlt. Dies ist notwendig, um ein niedriges Temperaturniveau der Entwässerungvorrichtung (2) zu halten.

Wird die feuchte Luft (3) in der Entwässerungsvorrichtung (2) mittels Kondensation entwässert, so wird hierdurch das Kältemittel, mit welchem die Entwässerungsvorrichtung (2) betrieben wird, erwärmt. Das erwärmte Kältemittel gelangt aus der Entwässerungsvorrichtung (2) in einen Verdichter (14). In dem Verdichter (14) wird das Kältemittel komprimiert, wodurch sich das Kältemittel erwärmt. Diese weitere Erwärmung beruht im wesentlichen auf der Kompressionswärme. Aus dem Verdichter (14) gelangt das komprimierte Kältemittel in den Kältemittelkondensator (6). Mit Hilfe des erwärmten Kältemittels wird in dem Kältemittelkondensator (6) die trockene Luft (5) auf eine vorgegebene Temperatur erwärmt, um diese erwärmte Luft dann im Bereich (8) zur Trocknung der Werkstücke (9) zu verwenden. Durch die Abgabe von Wärmeenergie durch das erwärmte Kältemittel an die trockene Luft (5) in dem Kältemittelkondensator (6) wird das Kältemittel vorgekühlt. Das vorgekühlte Kältemittel gelangt dann in einen weiteren Kältemittelkondensator (15). In dem Kältemittelkondensator (15) wird das vorgekühlte Kältemittel mit Hilfe von Umluft, welche mittels eines Ventilators (16) aus der Umgebung der Trocknungsvorrichtung (1) entnommen wird, weiter gekühlt. Die Umluft weist im wesentlichen Raumtemperatur auf.

Mit Hilfe der zusätzlichen Kühlvorrichtung (13) wird das im Kältekreislauf benutzte Kältemittel stets gekühlt, derart, daß eine Entwässerung der Umluft in der Entwässerungsvorrichtung (2) optimal ausführbar ist.

Da die Temperatur der trockenen Luft (5), welche zur Trocknung der Werkstücke (9) im Bereich (8) verwendet wird, circa 15 °C bis 60 °C beträgt, kann das Gehäuse (11) der Trocknungsvorrichtung (1) als nicht wärmeisoliertes Gehäuse ausgebildet sein.

### Bezugszahlen

- 1: Vorrichtung
- 2: Entwässerungsvorrichtung
- 3: feuchte Luft
- 4: Becken
- 5: trockene Luft
- 6: Kältemittelkondensator
- 7: Ventilator
- 8: Bereich
- 9: Werkstück
- 10: Bereich
- 11: Gehäuse
- 12: Kondensat
- 13: Kühlvorrichtung
- 14: Verdichter
- 15: Kältemittelkondensator
- 16: Ventilator in der Kühleinrichtung 13
- 17: Heizvorrichtung
- A, B: Pfeile

## Patentansprüche

1. Verfahren zum Trocknen von Dünnschichten, welche auf einem Werkstück aufgebracht sind, wobei Luft mit einer Feuchte zwischen 0 und 10 Gramm Dampfbeladung pro Kubikmeter (trockene Luft) über und/oder um das zu trocknende Werkstück (9) geleitet wird, wobei die Luft für die Trocknung eine Temperatur zwischen 15 °C und 60 °C aufweist, und wobei die Temperatur der Luft durch Kühlung mittels einer zusätzlichen Kühlvorrichtung (13) mit einem im Kreislauf zirkulierenden Kältemittel und durch eine anschließende Erwärmung auf diesem niedrigen Temperaturniveau gehalten wird.

2. Verfahren nach Anspruch 1, **dadurch gekennzeichnet, daß** die Dünnschichten Fettschichten, Kleberschichten oder dergleichen, insbesondere Farb- oder Lackschichten oder dergleichen auf Wasser-, Alkohol- oder Lösungsmittelbasis sind.

3. Verfahren nach Anspruch 1, **dadurch gekennzeichnet, daß** die Feuchte der trockenen Luft einen Dampfpartialdruck von 0 bis 16 mbar aufweist.

4. Verfahren nach Anspruch 1, **dadurch gekennzeichnet, daß** die trockene Luft durch Abkühlung der Luft und Auskondensieren der Feuchtigkeit erzeugt wird.

5. Verfahren nach Anspruch 1, **dadurch gekennzeichnet, daß** die bei der Erzeugung der trockenen Luft durch Kondensation anfallende Wärme zur nachfolgenden Wiedererwärmung der unterkühlten trockenen Luft auf 15 °C bis 60 °C verwendet wird.

6. Verfahren nach Anspruch 1, **dadurch gekennzeichnet, daß** die Luft in einem geschlossenen oder in einem offenen Kreislauf zirkuliert, derart, daß die Abkühlung der Luft in einem Kälteverdampfer erfolgt.

7. Verfahren nach Anspruch 6, **dadurch gekennzeichnet, daß** das Auskondensieren der verdunsteten Flüssigkeiten der zu trocknenden Schichten an unterkühlten Rohren bei 0 °C bis minus 20 °C erfolgt.

8. Vorrichtung zum Trocknen von Dünnschichten, welche auf einem Werkstück aufgebracht sind, gemäß dem Verfahren nach Anspruch 1, **dadurch gekennzeichnet**,
a) daß die Vorrichtung (1) eine Kühlvorrichtung (2) mit einem im Kreislauf zirkulierenden Kältemittel zum Kondensieren und eine Heizvorrichtung (17) zum Wiedererwärmen für die Umluft aufweist,
b) daß ein Gehäuse (11) für die Aufnahme der zu trocknenden Werkstücke (9) vorgesehen ist, wobei das Gehäuse (11) als ein nicht wärmeisoliertes Gehäuse ausgebildet ist, und
c) daß wenigstens ein Ventilator (7) für die Zirkulation der Luft in der Vorrichtung (1) vorgesehen ist.

9. Vorrichtung nach Anspruch 8, **dadurch gekennzeichnet, daß** das Gehäuse (11) geschlossen oder offen ausgebildet ist.

10. Vorrichtung nach Anspruch 8, **dadurch gekennzeichnet, daß** das Gehäuse (11) tunnelförmig ausgebildet ist.

11. Vorrichtung nach Anspruch 8, **dadurch gekennzeichnet, daß** das Gehäuse als Schubladensystem ausgebildet ist.

12. Vorrichtung nach Anspruch 8, **dadurch gekennzeichnet, daß** die Vorrichtung (1) als eine die Luft im geschlossenen Kreislauf enthaltende Vorrichtung ausgebildet ist.

## Claims

1. A method of drying thin coatings applied to a workpiece, wherein air with a moisture of between 0 and 10 g of vapour charge *per* cubic metre (dry air) is conveyed over and/or around the workpiece (9) to be dried, wherein the air for the drying is at a temperature of between 15°C and 60°C, and wherein the temperature of the air is kept at this low level by cooling by means of an additional cooling device (13) with a refrigerant circulating in the circuit and by a subsequent heating.

2. A method according to Claim 1, **characterized in that** the thin coatings are coatings of grease, adhesive or the like, in particular coatings of paint or lacquer or the like which are water-, alcohol- or solvent- based.

3. A method according to Claim 1, **characterized in that** the moisture of the dry air has a partial vapour pressure of from 0 to 16 mbar.

4. A method according to Claim 1, **characterized in that** the dry air is produced by cooling the air and condensing out the moisture.

5. A method according to Claim 1, **characterized in that** heat which occurs during the production of the dry air by condensation is used for the following re-heating of the under-cooled dry air to from 15°C to 60°C.

6. A method according to Claim 1, **characterized in that** the air is circulated in a closed or an open circuit, in such a way that the cooling of the air takes place in a refrigeration evaporator.

7. A method according to Claim 6, **characterized in that** condensing out the vaporized liquids of the coatings to be dried takes place on under-cooled tubes at from 0°C to -20°C.

8. A device for drying thin coatings applied to a workpiece, in accordance with the method according to Claim 1, **characterized in that**
a) the device (1) comprises a cooling device (2) with a refrigerant circulating in the circuit for condensation and a heating device (17) for re-heating for the circulating air,
b) a housing (11) is provided for receiving the workpieces (9) to be dried, wherein the housing (11) is designed in the form of a housing which is not thermally insulated, and
c) at least one fan (7) is provided for the circulation of the air in the device (1).

9. A device according to Claim 8, **characterized in that** the housing (11) is of closed or open form.

10. A device according to Claim 8, **characterized in that** the housing (11) is in the form of a tunnel.

11. A device according to Claim 8, **characterized in that** the housing is in the form of a drawer system.

12. A device according to Claim 8, **characterized in that** the device (1) is in the form of a device containing the air in the closed circuit.

## Revendications

1. Procédé de séchage de couches minces, qui sont déposées sur une pièce d'oeuvre, l'air doté d'une humidité située entre 0 et 10 grammes de charge de pression par mètre cube (air sec) étant dirigé sur ou autour de la pièce d'oeuvre à sécher (9), l'air pour le séchage présentant une température située entre 15°C et 60°C et la température de l'air étant maintenue à ce faible niveau par refroidissement, au moyen d'un dispositif de refroidissement supplémentaire (13) muni d'un caloporteur circulant dans le circuit, et par un réchauffement consécutif.

2. Procédé selon la revendication 1, **caractérisé en ce que** les couches minces sont des couches de graisse, des couches de colle ou similaire, notamment des couches de couleur ou de laque ou similaire à base d'eau, d'alcool ou de solvants.

3. Procédé selon la revendication 1, **caractérisé en ce que** l'humidité de l'air sec présente une pression partielle de vapeur allant de 0 à 16 mbars.

4. Procédé selon la revendication 1, **caractérisé en ce que** l'air sec est produit par refroidissement et condensation de l'humidité.

5. Procédé selon la revendication 1, **caractérisé en ce que** l'on utilise la chaleur émise éventuellement lors de la production de l'air sec par condensation pour réchauffer ultérieurement l'air sec refroidi de 15°C à 60°C.

6. Procédé selon la revendication 1, **caractérisé en ce que** l'air circule dans un circuit fermé ou ouvert de telle manière que le refroidissement de l'air se produise dans un condenseur de refroidissement.

7. Procédé selon la revendication 6, **caractérisé en ce que** la condensation des liquides évaporés des couches à sécher sur les tubes surrefroidis se produit entre 0°C et -20°C.

8. Dispositif pour sécher des couches mines, qui sont déposées sur une pièce d'oeuvre, selon le procédé de la revendication 1, **caractérisé en ce que**,
a) le dispositif (1) présente un dispositif de refroidissement (2) doté d'un caloporteur circulant dans le circuit pour condenser et un dispositif de chauffage (17) pour réchauffer l'air environnant,
b) un logement (11) pour recevoir les pièces d'oeuvre à sécher (9) est prévu, le logement (11) étant conçu sous la forme d'un logement non isolé thermiquement, et
c) au moins un ventilateur (7) est prévu dans le dispositif (1) pour la circulation de l'air.

9. Dispositif selon la revendication 8, **caractérisé en ce que** le logement (11) est ouvert ou fermé.

10. Dispositif selon la revendication 8, **caractérisé en ce que** le logement (11) présente la forme d'un tunnel.

11. Dispositif selon la revendication 8, **caractérisé en ce que** le logement présente la forme d'un système à tiroirs.

12. Dispositif selon la revendication 8, **caractérisé en ce que** le dispositif (1) présente la forme d'un dispositif contenant de l'air en circuit fermé.
